# FASCICULE DE BREVET EUROPEEN

(11) **EP 1 712 712 B1**
(45) Date de publication et mention de la délivrance du brevet: **29.07.2009**
(21) Numéro de dépôt: 06112579.5
(22) Date de dépôt: 12.04.2006
(51) Int. Cl.: E05B 1/00, E05B 65/08, E05B 15/00

(54) **Poignée de manoeuvre d'ouvrant coulissant possédant un mécanisme rendant la commande irréversible**
Betätigungshandhabe für Schiebetür mit einem Mechanismus für irreversible Steuerung
Operating handle for sliding door having a mechanism for providing irreversible control

(30) Priorité: 12.04.2005 FR 0503615
(43) Date de publication de la demande: 18.10.2006
(73) Titulaire: D´ARCO, Richard Daniel, 77420 Champs Sur Marne (FR)
(72) Inventeur: D'ARCO, Richard, Daniel, 77420, CHAMPS SUR MARNE (FR); RIBOULET, Gilles, 77420, CHAMPS SUR MARNE (FR)
(74) Mandataire: David, Daniel

(56) Documents cités:
- EP-A- 0 999 329
- EP-A- 1 371 795
- DE-A1- 4 012 002
- DE-A1- 19 700 395
- DE-U1- 29 818 559
- PATENT ABSTRACTS OF JAPAN vol. 1999, no. 05, 31 mai 1999 (1999-05-31) & JP 11 050706 A (GIKEN KANAMONO KK), 23 février 1999 (1999-02-23)

## Description

La présente invention concerne une poignée de manoeuvre pour ouvrant coulissant, et l'ouvrant coulissant sur lequel elle est montée.

On connaît principalement trois types de poignée de manoeuvre pour ouvrant coulissant.

Le premier type est constitué par une poignée levier tournante, béquille ou analogue, en prise avec un carré qui est engagé dans le fouillot d'un boîtier de crémone fixé à l'intérieur d'un montant de l'ouvrant coulissant. Ce boîtier de crémone transforme le mouvement de rotation de la poignée, en un mouvement de translation qui déplace des tringles de crémone vers une position de verrouillage ou de déverrouillage de l'ouvrant.
Un dispositif de verrouillage de ce type est décrit par exemple dans le brevet français n° 2 591 646
Dans ce dispositif, la poignée-levier a une double fonction : celle de permettre le tirage de l'ouvrant coulissant vers la position fermée ou ouverte et celle de commander, le verrouillage et le déverrouillage de l'ouvrant.

Le second type de poignée de manoeuvre, classé dans la famille des verrous ou analogue, est constitué par les boîtiers de commande pour ouvrants coulissants.
Ces boîtiers de commande renferment un coulisseau à déplacement linéaire vertical, qui agit sur un pêne ou des tringles pour verrouiller ou déverrouiller l'ouvrant.
Le coulisseau comporte une cuvette allongée accessible de l'extérieur pour commander son déplacement vers la position de verrouillage ou de déverrouillage.
Un tel dispositif a été décrit par exemple dans le brevet français n° 2486 577.
Dans ce dispositif, la cuvette allongée du coulisseau présente également une double fonction : celle de tirage pour déplacer l'ouvrant et celle de commande du verrouillage / déverrouillage.

Le troisième type de poignée de manoeuvre, est caractérisé par le fait que les fonctions de préhension, de commande du verrouillage et éventuellement de condamnation sont réalisées par des organes distincts alignés sur une platine commune et fixée sur le montant de l'ouvrant.
Un tel dispositif a été décrit par exemple dans le brevet français n° 2840 939

Ce dispositif comprend un organe de commande (3) d'un mécanisme d'entraînement d'un carré (11) pivotant autour d'un axe d'actionnement et un organe récepteur (10) du carré (11), coaxial et solidaire avec le carré (11).

Chacun des trois types ci-dessus de poignée de manoeuvre présente des avantages et des inconvénients.

La poignée de manoeuvre classique assure une excellente préhension, pour le verrouillage / déverrouillage, mais la manoeuvre d'ouverture, et de fermeture de l'ouvrant n'est pas rendue aisée par la position horizontale de la poignée et son aspect n'est pas toujours d'une esthétique adaptée à l'environnement. De plus l'amplitude de l'ouverture du vantail est limitée par la position horizontale de la poignée.

La poignée de commande à coulisseau est beaucoup plus discrète, mais ne permet pas une préhension optimale. De plus, sur le plan esthétique, les possibilités d'amélioration bien que réelles ne sont pas non plus toujours adaptées à l'environnement. La poignée à platine avec alignement des éléments de commande et de préhension, présente des possibilités esthétiques réelles, mais à l'usage, l'ergonomie n'est pas très bonne. La forme de préhension n'est pas optimale, les doigts ont tendance à glisser sur la forme lisse de la poignée. De plus, les usinages du montant de l'ouvrant sont généralement de dimensions importantes, affaiblissant la rigidité et réduisant les propriétés thermiques de cet ouvrant.

Le but de la présente invention est de remédier aux inconvénients des réalisations connues en proposant une poignée de manoeuvre améliorée offrant toutes les caractéristiques techniques et fonctionnelles des types d'organes antérieurs connus, tout en offrant une grande liberté esthétique quant à la réalisation de l'aspect de l'ensemble.

L'invention vise une poignée de manoeuvre pour ouvrant coulissant, selon la revendication 1.

Ainsi, les fonctions de préhension, de commande du verrouillage et éventuellement de condamnation sont réalisées par des organes distincts fixés directement sur le montant de l'ouvrant, donc facilement accessibles par l'utilisateur et nécessitant peu d'usinages de préparations du montant de l'ouvrant, pour leur mise en place sur l'ouvrant.

Selon une version préférée de l'invention, l'organe de préhension masque partiellement l'organe de commande afin de ne laisser apparaître au premier regard de l'utilisateur, qu'une forme sobre et esthétique de l'organe de préhension. Dans sa position de repos (lorsque le coulissant est verrouillé), l'organe de commande est situé dans une partie dégagée au-dessous de l'organe de préhension. L'organe de commande est solidaire d'un mécanisme amplificateur de mouvement angulaire logé dans l'organe de préhension qu'il active pour le verrouillage ou le déverrouillage de l'ouvrant.
Grâce à cette disposition ergonomique, l'utilisateur en glissant sa main sous l'organe de préhension, peut d'un mouvement naturel, activer l'organe de commande à la portée de ses doigts.
La manoeuvre d'ouverture et de fermeture de l'ouvrant coulissant est rendue aisée par la prise à pleine main de l'organe de préhension en forme d'anse.

Cette disposition, sans platine support, allège la perception esthétique de l'ensemble du coulissant et offre des variations esthétiques améliorées par rapport aux réalisations existantes qu'elle complète.

L'organe de condamnation peut être constitué par un barillet actionné par une clef ou être à commande électrique, magnétique ou électromagnétique.

Selon une première version préférée de l'invention, l'organe de commande comporte des moyens pour commander un mécanisme coopérant avec des tringles de verrouillage montées en translation dans le montant de l'ouvrant.

Ce mécanisme peut être un boîtier de crémone classique dont le fouillot est relié par un carré au mécanisme d'amplification angulaire, actionné par l'organe de commande rotatif.

Le mécanisme ci-dessus peut également être un boîtier renfermant un coulisseau coopérant en translation avec des tringles de verrouillage.

L'organe de commande est relié au coulisseau par des moyens permettant de transformer le mouvement de rotation de l'organe de commande en un mouvement de translation.

L'organe de commande rotatif peut être positionné par crantage ou encliquetage indexant sa rotation sur le carré coopérant avec le boîtier de crémone.

L'organe de commande à amplitude réduite peut être solidaire d'un mécanisme rendant le système irréversible, renforçant ainsi la sécurité de l'ouvrant.

L'organe de commande peut également être un élément rotatif verrouillable en rotation par un bouton logé dans L'organe de préhension.

Cet organe de commande peut encore être un élément rotatif condamnable après verrouillage par un dispositif à clé.

L'organe de commande à amplitude réduite peut avoir une trajectoire courbe ou rectiligne.

Les avantages de l'invention peuvent globalement s'énoncer comme suit : L'invention complète ce que l'art antérieur a posé spécifiquement selon les types d'ouvrants rencontrés.
L'invention conçoit un standard évolutif permettant d'obtenir selon les situations :
- un ensemble tirage et commande,
- un ensemble tirage, commande et condamnation.

La partie condamnation peut recevoir tous types de dispositifs connus.

D'autres buts, caractéristiques et avantages de l'invention apparaîtront à la lecture de la description suivante qui se réfère aux figures annexées représentant des modes de réalisation préférentiels de l'invention donnés uniquement à titre d'exemples non limitatifs, et dans lesquelles :
- La figure 1 est une vue en plan d'un premier exemple de réalisation d'une poignée de manoeuvre selon un mode de réalisation préférentiel de l'invention.
- La figure 2 est une vue en coupe partielle latérale de l'exemple selon la figure 1, en position de montage sur le montant d'un ouvrant et coopérant avec un boîtier de crémone classique.
- La figure 3 est une vue en coupe latérale détaillée du mécanisme de l'exemple selon la figure 1, en position de montage sur le montant d'un ouvrant et coopérant avec un boîtier de crémone classique.
- La figure 4 est une vue latérale d'un second exemple de réalisation d'une poignée de manoeuvre selon un mode de réalisation préférentiel de l'invention.
- La figure 5 est un ensemble de trois vues en coupe représentant trois phases du principe d'irréversibilité du mécanisme.
- La figure 6 est une vue en plan d'un troisième exemple de réalisation d'une poignée de manoeuvre selon un mode de réalisation préférentiel de l'invention.
- La figure 7 est une vue latérale de l'exemple selon la figure 6.
- La figure 8 est une vue latérale partielle d'un quatrième exemple de réalisation d'une poignée de manoeuvre selon un mode de réalisation préférentiel de l'invention.
- La figure 9 est une vue en coupe de l'exemple selon la figure 8.
- La figure 10 est une vue en perspective montrant, à titre d'exemple le design esthétique d'une poignée de manoeuvre selon un mode de réalisation préférentiel de l'invention.
- La figure 11 est une vue en perspective d'un autre mode de réalisation du mécanisme en position d'irréversibilité,
- La figure 12 montre le mécanisme de la figure 11 en position déverrouillée.
- La figure 13 montre le mécanisme de la figure 11 ou 12 avec un moyen d'indexage.

En référence à ces dessins, la poignée de manoeuvre pour ouvrant coulissant, comprend d'une part, un organe de préhension (1) allongé en forme d'anse et en saillie, destiné à être fixé sur un montant (2) (figures 1 et 2) de l'ouvrant pour tirer celui-ci d'une position fermée vers une position ouverte et inversement, et d'autre part, un organe de commande (3) en forme de bouton, monté de façon rotative, pour commander le verrouillage et le déverrouillage de l'ouvrant, cet organe de commande (3) étant, en position inactive, situé dans l'alignement de l'organe de préhension (1), et sous celui-ci.

L'organe de préhension (1) et l'organe de commande (3) qui se situe au niveau de la partie en creux de l'anse (1) forment un ensemble continu et de forme esthétique et ergonomique.

L'organe de préhension (1) est fixé directement sans interposition d'une platine sur le montant de l'ouvrant (2) au moyen de vis (4)(fig.2). L'organe de commande (3) à amplitude réduite actionne un mécanisme amplificateur de mouvement (7), logé dans l'organe de préhension (1) qui transmet le mouvement de rotation par l'intermédiaire d'une tige (9) à section polygonale, ici carrée (9) à un mécanisme (11) lui-même fixé sur l'ouvrant (2) ; par la suite on emploi le terme carré. Le carré d'entraînement (9) est guidé en rotation sur lui-même dans un alésage du capot (8) (fig.3) du mécanisme (7) amplificateur de mouvement. Le carré (9) se prolonge dans le mécanisme (7) par un organe récepteur (18) cylindrique, auquel il est solidaire. L'organe de commande (3) pivote autour d'une tige formant un axe (6), implanté dans l'organe de préhension (1) et dans le capot (8) du mécanisme amplificateur de mouvement (7).

L'organe (18) du mécanisme amplificateur de mouvement (7), selon ce mode de réalisation comprend une denture et est actionné par un secteur denté (14) solidaire de l'organe de commande (3), et qui entraîne en rotation le carré (9) par engrènement.

Dans la version représentée sur les figures 4 et 5, le bouton de commande rotatif (3) est solidaire d'un crochet de verrouillage (16) rendant le mécanisme irréversible (fig.5 -phase 1). Le crochet pivote autour de l'axe (6) avec l'organe (3). Le crochet (16) en phase 1 est logé par une extrémité dans un logement (17) ménagé dans l'organe récepteur (18). Le crochet empêche dans cette position toute rotation de l'organe (18) et le mécanisme est dit irréversible. En phase 2, le crochet de verrouillage (16) a pivoté d'une course préliminaire d'angle (α) avec l'organe de commande (3) et se dégage du logement (17) pratiqué dans la tête de l'organe récepteur (18) solidaire du carré (9), permettant le déverrouillage de l'ouvrant. En phase 3, après une course d'angle β, l'organe de commande (3) est en position de déverrouillage, permettant ainsi l'ouverture de l'ouvrant. La denture permet le déplacement d'angle (α) de l'organe (3) sans entraînement de l'organe (18).

Le processus inverse permet, après tirage de l'ouvrant en position fermée, de verrouiller ledit ouvrant avec l'organe de commande (3) et de revenir dans la configuration de la phase 1.

Les positions angulaires préférentielles de l'organe de commande (3) sont marquées par un poussoir à ressort (19) qui pénètre dans des encoches de l'organe de commande (3)(fig3).

Le mécanisme (11) comprend des moyens connus en soi pour transformer le mouvement de rotation du carré (9), en un mouvement de translation pour déplacer les tringles de verrouillage (13) montées en translation dans le montant (2) de l'ouvrant.

Dans l'exemple de la figure 3, le mécanisme (11) comprend un boîtier de crémone monté dans le montant (2) de l'ouvrant, comportant un fouillot (10) relié directement par le carré (9) à l'organe de commande (3).

Un tel boîtier de crémone est décrit par exemple dans les brevets français n° 2 591 646.

Dans l'exemple des figures 6 et 7, la poignée de manoeuvre selon l'invention, comporte en outre un organe (12) pour condamner l'ouverture de l'ouvrant.

Cet organe de condamnation (12) est situé à l'opposé de l'organe de commande (3).

Comme montré sur les figures 6 et 7, l'organe de condamnation (12) comprend un barillet actionné par une clef.

Dans une autre version simplifiée, représentée sur les figures 8 et 9, l'organe de commande (3) comporte des moyens pour commander un pêne à crochet (15) fixé sur le carré (9) pour permettre le verrouillage et le déverrouillage (19) de l'ouvrant par engagement dans une gâche située sur le dormant.

Ce mode de réalisation permet un montage rapide et nécessite un usinage réduit.

L'organe de préhension peut être fixé au montant de l'ouvrant au moyen de vis (4) ou à l'aide de tout autre moyen de fixation adapté.

Les vis de fixation (4) peuvent être masquées par des caches esthétiques (5) (figure 1,2,3,10) qui participe à la continuité esthétique de l'ensemble.

Dans des applications préférentielles, les caches des systèmes de fixation (5) peuvent couvrir une ou plusieurs parties de l'organe de préhension (1) afin de favoriser l'esthétisme (fig.10).

L'organe de commande (3) peut également être un bouton rotatif verrouillable en rotation par un poussoir logé dans ledit bouton.

L'organe de commande (3) peut être un bouton rotatif condamnable après verrouillage par un dispositif à clé, comme décrit dans le DE - GM 29514774.

Bien entendu, l'invention n'est pas limitée aux exemples de réalisation que l'on vient de décrire et on peut apporter à ceux-ci de nombreuses modifications sans sortir du cadre de l'invention telle que définie par les revendications jointes.

L'organe de commande (3) peut également être débrayable en utilisant des moyens connus pour les béquilles de portes.

Selon un autre principe de l'invention l'organe de commande à amplitude réduite, (3) peut être placé en partie supérieure de la poignée de manoeuvre (1).

L'organe de préhension (1) en forme d'anse peut être décliné en forme de béquille, comme cela est en soi connu.
La poignée de commande que l'on vient de décrire présente de nombreux avantages par rapport aux réalisations connues.

Ces avantages sont liés principalement au fait d'avoir un bouton de commande à déplacement réduit grâce à un mécanisme amplificateur de mouvement situé dans l'organe de préhension. L'utilisateur peut, tirer le vantail par une prise à pleine main de la poignée.

La sécurité est renforcée, en position verrouillée, grâce à l'irréversibilité de l'organe de commande.

Par ailleurs, ce nouveau concept permet d'améliorer l'esthétique des poignées de commande, comme illustré par la figure 10. Bien entendu, ce design n'est pas limitatif des possibilités offertes par cette invention, ce design peut varier en fonction de l'environnement des ouvrants coulissants.

On décrit un autre mode de réalisation en relation avec les figures 11 à 13, les pièces correspondant au mécanisme, des figures précédentes portent la même référence, plus 100.

L'organe (103) pivote autour de l'axe (106). Solidaire de l'organe de préhension qui n'est pas représenté. Seule, la vis (104) est visible. L'axe (106) est solidaire du capot (108) du mécanisme (107).

On distingue l'organe récepteur (118) logé dans un alésage du capot (108) et prolongé par le carré (109), un organe intermédiaire (114) est mobile autour de l'axe (106). Il comporte un secteur denté (114a) coopérant avec une portion de denture (118a) ménagé sur l'organe récepteur (118). L'organe (114) comporte deux butées d'entraînement (114b et 114c) pour l'organe (103). Celui-ci est solidaire d'un crochet (116) qui coopère avec une encoche (118b) ménagée sur l'organe (118).

Sur la figure 11, l'organe (103) est en appui contre la butée (114b), le crochet (116) est engagé dans l'encoche (118b) de l'organe (118). Le mécanisme (107) est en position dite irréversible. On ne peut faire tourner le carré (109) de l'extérieur. Une action sur le carré (109) ne peut entraîner le mouvement de l'organe (103).

Sur la figure 12, l'organe (103) est en appui contre la butée (114c) après avoir pivoté de l'angle α autour de l'axe (106).

Dans cette position, le crochet (116) a été dégagé de l'organe récepteur (118).

En poursuivant le déplacement, dans le même sens, on entraîne l'organe intermédiaire (114) qui, par les dentures (114a- 118a) entraîne en rotation l'organe (118) et le carré (109) attenant.

On comprend que par le mouvement inverse, on revient de la position de la figure 12 à celle de la figure 11.

Sur la figure 13, on a représenté en plus, un ressort (120) avec deux logements (120a et 120b) coopérant avec un bossage de l'organe (103) constituant ainsi deux positions préférentielles de maintien de l'organe de commande (103) autour de l'axe (106).

## Revendications

1. Poignée de manoeuvre pour ouvrant coulissant, comprenant un organe de préhension (1) avec des moyens de fixation sur un montant (2) de l'ouvrant pour tirer celui-ci d'une position fermée vers une position ouverte et inversement, organe de préhension (1) dans lequel est logé un mécanisme (7, 107) d'entraînement d'un carré (9, 109) pour le verrouillage et le déverrouillage de l'ouvrant, ledit mécanisme étant activé par un organe de commande (3, 103), l'organe de commande (3, 103) et le mécanisme (7, 107) sont logés dans l'organe de préhension (1), tel que le mécanisme (7, 107) d'entraînement comprend:
- le carré (9, 109) pivotant autour d'un axe d'actionnement,
- un organe récepteur (18, 118) coaxial et solidaire avec le carré (9, 109),
- un axe (6, 106) parallèle a l'axe d'actionnement du carré autour duquel pivote l'organe de commande (3, 103),
- un moyen d'entrainement en rotation de l'organe récepteur (18, 118) par l'organe de commande (3, 103),
- un crochet (16) solidaire de l'organe de commande (3, 103) pivotant autour de l'axe (6, 106) de pivotement de l'organe commande (3, 103) et coopérant avec l'organe récepteur (18, 118) quand l'organe (3, 103) est dans une position de verrouillage,
ledit mécanisme étant irréversible alors en position dans laquelle on ne peut faire tourner le carré (9,109) de l'extérieur.

2. Poignée de manoeuvre selon la revendication 1, dont le mécanisme (7) est à amplification angulaire,

3. Poignée de manoeuvre selon l'une des revendications 1 à 2, dont l'organe de commande (3, 103) est situé sous l'organe de préhension (1).

4. Poignée, selon la revendication 1 dont le moyen d'entraînement en rotation de l'organe (18, 118) est constitué d'une denture.

5. Poignée, selon la revendication 1 dont le mécanisme (107) comprend un organe (114) d'entraînement de l'organe récepteur (118), mobile autour de l'axe (106) et comportant deux butées d'entraînement (114b) et (114c) entre lesquelles l'organe est mobile d'un angle α sans entraîner en rotation l'organe (114).

6. Poignée selon la revendication 5 dont l'organe (114) entraîne l'organe récepteur (118) par une denture (114a - 118a).

7. Poignée de manoeuvre selon l'une des revendications 1 à 6, comportant un organe de condamnation (12).

8. Poignée de manoeuvre selon l'une des revendications 1 à 6, **caractérisée en ce que** l'organe de condamnation (12) est à commande électrique, magnétique ou électromagnétique.

9. Ouvrant coulissant avec tringles de verrouillage (13), comportant une poignée de manoeuvre selon l'une des revendications 1 à 8, **caractérisé en ce que** le mécanisme (7, 107) est relié par un carré (9, 109) à un mécanisme (11) qui comprend des moyens pour transformer le mouvement de rotation du carré (9, 109) en un mouvement de translation pour déplacer les tringles de verrouillage (13).

10. Ouvrant coulissant avec tringles de verrouillage (13), comportant une poignée de manoeuvre selon l'une des revendications 1 à 8, **caractérisé en ce que** le mécanisme d'amplification angulaire est relié par un carré (9, 109) à un boîtier de crémone (11) monté dans le montant (2) de l'ouvrant par l'intermédiaire d'un fouillot (10).

11. Ouvrant coulissant avec tringles de verrouillage (13), comportant une poignée de manoeuvre selon l'une des revendications 2 à 8, **caractérisé en ce que** le carré de transmission du mouvement (9, 109) possède un pêne de condamnation (15).

## Claims

1. An operating handle for a sliding leaf, comprising a gripping member (1) with means for fastening to a post (2) of the leaf for pulling the latter from a closed position to an open position and vice versa, gripping member (1) in which is accommodated a mechanism (7,107) for driving a square (9, 109) for locking and unlocking the leaf, said mechanism being enabled by a control member (3,103), wherein the control member (3,103) and the mechanism (7, 107) are accommodated within the gripping member (1), such that the driving mechanism (7,107) comprises:
- the square (9,109) pivoting about an operating axis,
- a receiving member (18, 118) coaxial and integral with the square (9,109),
- an axis (6, 106) parallel to the operating axis of the square about which the control member (3,103) can pivot,
- a means for rotatably driving the receiving member (18, 118) by the control member (3,103),
- a hook (16) integral with the control member (3,103) pivoting about the pivoting axis (6, 106) of the control member (3, 103) and cooperating with the receiving member (18, 118) when the member (3,103) is in a locking position,
said mechanism then being in a non-reversible position in which the square (9,109) can not be rotated from the outside.

2. The operating handle according to claim 1, wherein the mechanism (7) is of the angular amplification type.

3. The operating handle according to any of claims 1 to 2, wherein the control member (3, 103) is located below the gripping member (1).

4. The handle according to claim 1, wherein the means for rotatively driving the member (18, 118) is made of gear teeth.

5. The handle according to claim 1, wherein the mechanism (107) comprises a member(114) for driving the receiving member (118), movable about the axis (106) and comprising two driving stops (114b) and (114c), the member being movable therebetween at an angle α without rotatably driving the member (114).

6. The handle according to claim 5, wherein the member (114) drives the receiving member (118) through gear teeth (114a - 118a).

7. The operating handle according to any of claims 1 to 6, comprising a lockout member (12).

8. The operating handle according to any of claims 1 to 6, **characterized in that** the lockout member (12) is electrically, magnetically or electromagnetically controlled.

9. A sliding leaf with locking rods (13), comprising an operating handle according to any of claims 1 to 8, **characterized in that** the mechanism (7, 107) is connected through a square (9, 109) to a mechanism (11) which comprises means for converting the rotational movement of the square (9,109) into a translation movement for moving the locking rods (13).

10. A sliding leaf with locking rods (13), comprising an operating handle according to any of claims 1 to 8, **characterized in that** the angular amplification mechanism is connected through a square (9,109) to a lock case (11) mounted into the post (2) of the leaf through a follower (10).

11. A sliding leaf with locking rods (13), comprising an operating handle according to any of claims 2 to 8, **characterized in that** the movement transmitting square (9,109) has a lockout bolt (15).

## Patentansprüche

1. Handgriff für Schiebeöffnungsvorrichtung, umfassend ein Greiforgan (1) mit Befestigungsmitteln auf einem Schenkel (2) der Öffnungsvorrichtung, um diese von einer geschlossenen Position in eine geöffnete Position und umgekehrt zu ziehen, wobei in dem Greiforgan (1) ein Mechanismus (7, 107) untergebracht ist zum Mitnehmen eines Vierkants (9, 109) für das Verriegeln und Entriegeln der Öffnungsvorrichtung, wobei der Mechanismus von einem Steuerorgan (3, 103) aktiviert wird, wobei das Steuerorgan (3, 103) und der Mechanismus (7, 107) in dem Greiforgan (1) untergebracht sind, so dass der Mitnahmemechanismus (7, 107) folgendes umfasst:
- den Vierkant (9, 109), der um eine Betätigungsachse herum verschwenkbar ist,
- ein Aufnahmeorgan (18, 118), das zu dem Vierkant (9, 109) koaxial und damit fest verbunden ist,
- eine Achse (6, 106) parallel zur Betätigungsachse des Vierkants, um welche das Steuerorgan (3, 103) verschwenkt wird,
- ein Mittel zum drehbaren Mitnehmen des Aufnahmeorgans (18, 118) durch das Steuerorgan (3, 103),
- einen Haken (16), der mit dem Steuerorgan (3, 103) fest verbunden ist und um die Schwenkachse (6, 106) des Steuerorgans (3, 103) verschwenkbar ist und mit dem Aufnahmeorgan (18, 118) zusammenwirkt, wenn das Organ (3,103) sich in einer Verriegelungsposition befindet,
wobei sich der Mechanismus dann in einer nicht umkehrbaren Position befindet, in welcher der Vierkant (9, 109) von außen nicht drehbar ist.

2. Handgriff nach Anspruch 1, dessen Mechanismus (7) winkelverstärkt ist.

3. Handgriff nach einem der Ansprüche 1 und 2, dessen Steuerorgan (3, 103) sich unter dem Greiforgan (1) befindet.

4. Griff nach Anspruch 1, dessen Mittel zum drehbaren Mitnehmen des Organs (18, 118) aus einer Verzahnung besteht.

5. Griff nach Anspruch 1, dessen Mechanismus (107) ein Organ (114) zum Mitnehmen des Aufnahmeorgans (118) umfasst, das um die Achse (106) herum bewegbar ist und zwei Mitnahmeanschläge (114b) und (114c) umfasst, zwischen denen das Organ um einen Winkel α bewegbar ist, ohne das Organ (114) drehbar mitzunehmen.

6. Griff nach Anspruch 5, dessen Organ (114) das Aufnahmeorgan (118) durch eine Verzahnung (114a bis 118a) mitnimmt.

7. Handgriff nach einem der Ansprüche 1 bis 6, umfassend ein Sperrorgan (12).

8. Handgriff nach einem der Ansprüche 1 bis 6, **dadurch gekennzeichnet, dass** das Sperrorgan (12) elektrisch, magnetisch oder elektromagnetisch gesteuert ist.

9. Schiebeöffnungsvorrichtung mit Verriegelungsgestänge (13), umfassend einen Handgriff nach einem der Ansprüche 1 bis 8, **dadurch gekennzeichnet, dass** der Mechanismus (7, 107) über einen Vierkant (9, 109) mit einem Mechanismus (11) verbunden ist, der Mittel umfasst, um die Drehbewegung des Vierkants (9, 109) in eine Verschiebebewegung umzuwandeln, um das Verriegelungsgestänge (13) zu bewegen.

10. Schiebeöffnungsvorrichtung mit Verriegelungsgestänge (13), umfassend einen Handgriff nach einem der Ansprüche 1 bis 8, **dadurch gekennzeichnet, dass** der Winkelverstärkungsmechanismus über einen Vierkant (9, 109) mit einem Treibriegelverschlussgehäuse (11) verbunden ist, das in dem Schenkel (2) der Öffnungsvorrichtung über eine Nuss (10) angebracht ist.

11. Schiebeöffnungsvorrichtung mit Verriegelungsgestänge (13), umfassend einen Handgriff nach einem der Ansprüche 2 bis 8, **dadurch gekennzeichnet, dass** der Vierkant (9, 109) zur Übertragung der Bewegung einen Sperrriegel (15) umfasst.
